# EUROPÄISCHE PATENTSCHRIFT

(11) **EP 0 046 956 B1**
(45) Veröffentlichungstag und Bekanntmachung des Hinweises auf die Patenterteilung: **28.11.1984**
(21) Anmeldenummer: 81106545.7
(22) Anmeldetag: 22.08.1981
(51) Int. Cl.: B65D 81/26

(54) **Schalenförmige Verpackungsbehälter mit Flüssigkeit adsorbierendem Boden und Herstellungsverfahren dazu**
Tray-like packaging container with fluid-absorbing bottom and method for producing it
Récipient d'emballage sous forme de plateau, comprenant un fond qui absorbe les liquides et son procédé de fabrication

(30) Priorität: 30.08.1980 DE 3032810
(43) Veröffentlichungstag der Anmeldung: 10.03.1982
(73) Patentinhaber: HOECHST AKTIENGESELLSCHAFT, 65926 Frankfurt am Main (DE)
(72) Erfinder: Michel, Wolfgang, D-6200 Wiesbaden (DE)

## Beschreibung

Die Erfindung betrifft formstabile, schalenförmige Verpackungsbehälter für Flüssigkeit absondernde Füllgüter, deren Boden befähigt ist, Flüssigkeit aufzusaugen und zurückzuhalten. Die Erfindung betrifft ferner Verfahren zur Herstellung der Erzeugnisse.

Insbesondere in Selbstbedienungsläden ist es üblich, Lebensmittel, wie beispielsweise frisches Fleisch, frischen Fisch sowie frisches Obst, in schalenförmigen Verpackungsbehältern anzubieten, die üblicherweise zusätzlich von Folie umhüllt sind.

Die üblicherweise verwendeten Verpackungsschalen bestehen entweder aus Holzschliff oder aus geschlossenzellig ausgebildetem Schaum aus Kunststoff, beispielsweise Polystyrol. Verpackungsschalen aus Holzschliff haben als Verpackungsmittel für nässende Füllgüter den Nachteil, daß sie infolge Durchtränkung ihrer Wandungen durch die Aufnahme der vom Füllgut abgeschiedenen Flüssigkeit ihre Formfestigkeit und ihre Stabilität verlieren. Geschlossenporig ausgebildete Verpackungsschalen aus Kunststoffschaum haben die Nachteile der Schalen aus Holzschliff zwar nicht, die von nässendem Füllgut abgeschiedene Flüssigkeit sammelt sich in ihnen jedoch am Behälterboden an, es besteht die Gefahr, daß das Füllgut in der von ihm abgesonderten Flüssigkeit liegt und dabei Schaden erleidet. Es sind auch Kunststoffverpackungsschalen bekannt, aus deren Bodenfläche eine Vielzahl gleich hoher Vorsprünge in den Behälterhohlraum hineinragen, die in ihrer Gesamtheit die Auflagefläche für das Füllgut bilden. Bei diesen bekannten Schalen besteht zwar nur punktueller Kontakt zwischen der Auflagefläche und dem Füllgut, dieses kommt mit aus ihm abgeschiedener Flüssigkeit nicht in Berührung, und Luft hat zur Füllgutunterseite Zutritt. Die im Behälter angesammelte, von Füllgut abgeschiedene Flüssigkeit wirkt jedoch verkaufsprohibitiv, es besteht zudem die Gefahr, daß die Flüssigkeit beim Transport der Schale aus dieser herausläuft.

Es befinden sich auch Verpackungsschalen im Handel, bei denen auf dem Schalenboden eine flüssigkeitsaufsaugende fasrige Einlage lose aufliegt. Eine derartige Schale wird beschrieben in der US-A-3,209,978. Diese Schalen haben den Nachteil, daß die lose Einlage verrutschen kann und daß das Füllgut unmittelbar an das fasrige Material angrenzt, wodurch die Gefahr besteht, daß kleine Faserteile am Füllgut haften bleiben ; bei flüssigkeitsdurchfeuchteter Einlage liegt das Füllgut dieser unmittelbar an, es besteht dabei die Gefahr, daß das Füllgut in unerwünschter Weise dadurch verändert wird.

In der GB-PS 11 68 925 ist eine Verpackungsschale aus Kunststoff beschrieben, deren Boden Durchbrüche besitzt und befähigt ist, Flüssigkeit zu absorbieren. Der die Auflagefläche für Füllgut bildende Teil des Bodens der Verpackungsschale besteht aus perforierter Kunststoffolie, an deren Innenseite sich eine flüssigkeitsabsorbierende Schicht anschließt, an deren andere Oberfläche eine unterbrechungsfreie Kunststoffolie angrenzt. Die beiden genannten Kunststoffolien schießen die flüssigkeitsabsorbierende Schicht vollständig ein. Die Verpackungsschalenseitenwand ist zweilagig ausgebildet; die die Seitenwand bildenden Folienlagen können miteinander verbunden sein.

Bei der bekannten Schale besteht die Gefahr, daß die von der flüssigkeitsabsorbierenden Lage des Bodens aufgenommene Flüssigkeit entweder die Delaminierung der Schalenseitenwände bewirkt oder - sofern diese nicht miteinander verbunden sind - daß die Flüssigkeit in unerwünschter. Weise in den Hohlraum zwischen den beiden die Seitenwand bildenden Folienlagen eindringt.

Es ist weiterhin im Stand der Technik durch die AT-B-327 783 beschrieben, daß eine Verpackungsschale aus Außen- und Innenschichten aus durch Erwärmung formbarem Kunststoff und aus Zwischenschichten aus flüssigkeitsabsorbierendem Material durch Tiefziehen hergestellt werden kann. Hierbei werden die genannten Schichten zunächst in einer Heizzone in Bahnform zusammengebracht, dann durch Tiefziehen in die Form der Schale gebracht und schließlich von der Bahn getrennt. Bei dem Tiefziehvorgang soll die aus absorbierendem Material bestehende Zwischenschicht im Bereich der Seitenwände der Schale zerreißen, und die dadurch einander frei gegenüberliegenden Kunststoffschichten sollen zusammengepreßt werden. Durch dieses Verfahren lassen sich nur Verpackungsschalen mit mehrlagigen Seitenwänden herstellen, für welche die vorstehend geschilderten Nachteile gelten. Außerdem ist das Verfahren kompliziert und damit kostspielig.

Der Erfindung liegt die Aufgabe zugrunde, einfach ausgebildete schalenförmige Verpackungsbehälter vorzuschlagen, deren Seitenwandungen einlagig ausgebildet sind, die nässendes Füllgut aufzunehmen vermögen, ohne daß dabei die Formfestigkeit und Stabilität der Schale verloren geht.

Die der Erfindung zugrundeliegende Aufgabe wird gelöst durch ein Erzeugnis der in Anspruch 1 angegebenen Ausbildung. Besonders vorteilhafte Ausgestaltungen des erfindungsgemäßen Erzeugnisses sind in den auf Anspruch 1 zurückbezogenen Unteransprüchen angegeben.

Der erfindungsgemäße schalenförmige Verpackungsbehälter besteht aus einer einlagig ausgebildeten Schale aus Kunststoff, deren Boden Perforationen aufweist und einem an der den Schalenhohlraum abgewandten Seite des Schalenbodens durch punktuelle oder flächige Siegelung, punktuelle oder flächige Verschweißung oder punktuelle oder flächige Verklebung befestigten Flächengebilde, das befähigt ist, ein mehrfaches seines Eigengewichts an Wasser, wäßriger Flüssigkeit oder Blut aufzusaugen und zurückzuhalten.

Sofern die Befestigung des hydrophilen Flächengebildes an der Außenseite des Schalenbodens durch Verklebung erfolgt, wird nach der Herstellung des schalenförmigen Verpackungsbehälters entweder die Schalenbodenaußenseite mit einem Klebemittel überzogen, das befähigt ist, das hydrophile Flächengebilde mit dem Schalenboden fest zu verbinden, beispielsweise mit einem Haftkleber oder man geht bei der Herstellung des schalenförmigen Verpackungsbehälters von einem hydrophilen Flächengebilde aus, dessen eine Seite mit bezeichnetem Klebemittel beschichtet ist und klebt das hydrophile Flächengebilde, dessen eine Außenseite vorteilhaft auch eine Klebemittelschicht aus Haftkleber aufweist, auf die Außenseite des Schalenbodens auf.

Wenn man bei der Herstellung der schalenförmigen Verpackungsbehälter so vorgeht, daß man zunächst das Flächengebilde auf der Oberfläche einer Folie aus warmformbarem Kunststoff befestigt, die man durch Warmformung nach einem Tiefziehverfahren in einen Schalenkörper umgewandelt hat, geht man zur Befestigung des hydrophilen Flächengebildes an der Folie durch Verklebung analog vor, wie bei der Herstellungsweise der schalenförmigen Körper, bei der man die hydrophilen Flächengebilde nach Warmformung der thermoplastischen Kunststoffolie zu einem Schalenkörper an der Außenseite des Schalenbodens durch Verklebung wie angegeben befestigt. Die Bezeichnungen « Siegelung » bzw. « Schweißung » sollen im Rahmen der vorliegenden Erfindung bezüglich ihrer Wirkung im Hinblick auf die Festigkeit des Verbundes zwischen hydrophilem Flächengebilde und Schalenboden bzw. zwischen hydrophilem Flächengebilde und Oberfläche der warmformbaren Folie aus thermoplastischem Kunststoff technisch gleiche Bedeutung haben.

Das Flächengebilde mit hoher Flüssigkeitsretentionsfähigkeit wird nachfolgend als hydrophiles Flächengebilde bezeichnet.

Die aus Boden und Seitenwand bestehende Schale der erfindungsgemäßen Erzeugnisses ist formstabil urrd besteht aus wasserbeständigem Kunststoff ; sie ist einlagig ausgebildet.

Die Seitenwand der Schale wird auch als Mantel bezeichnet.

Für die im Schalenboden befindlichen Durchlaßöffnungen wird auch die Bezeichnung Perforationen verwendet ; der Durchlaßöffnungen aufweisende Schalenboden wird als perforiert ausgebildet bezeichnet.

Bevorzugt besteht die Schale aus geschlossenporig strukturiert ausgebildeter Folie aus geschäumtem Polystyrol. Die Dicke der Schalenwand bzw. des Schalenbodens liegt jeweils vorteilhaft im Bereich von 100 bis 500 um.

Die Durchlaßöffnungen (Perforationen) im Boden der Schale sind bevorzugt kreisförmig begrenzt und haben bevorzugt jeweils einen Durchmesser von 2 bis 10 mm.

Der perforiert ausgebildete Schalenboden besitzt vorteilhaft eine derartige Anzahl von Perforationen, daß die durch diese insgesamt eingenommene Fläche wenigstens 1 % der gesamten Bodenoberfläche bildet. Definitionsgemäß soll unter einer einlagig ausgebildeten Schale eine solche verstanden werden, die stofflich homogen ausgebildet ist und keine Schweiß-, Siegel- oder Klebezonen oder spaltförmige Hohlräume umfaßt, die sich innerhalb der die Schale bildenden Folie parallel zu deren Wandfläche verlaufend erstrecken.

Das auf der Außenseite des Schalenbodens befestigte durchbrechungsfreie hydrophile Flächengebilde hat eine derartige Form und Fläche, daß es sämtliche Perforationen im Schalenboden überdeckt.

Bei dem erfindungsgemäßen schalenförmigen Verpackungsbehälter liegt die gesamte Umfangsfläche des am Boden der Schale befestigten hydrophilen Flächengebildes frei.

Das hydrophile Flächengebilde besteht bevorzugt aus folgendem Werkstoff bzw. aus folgenden Werkstoffschichten :
a) offenzellig bzw. offenporig strukturiert ausgebildeten Schichten aus chemischem Stoff mit hydrophilen Eigenschaften,
b) fasrigen Schichten papierähnlich strukturierten Aufbaus aus Fasern bzw. faserähnlichen Teilchen, die jeweils aus chemischem Stoff mit hydrophilen Eigenschaften bestehen, insbesondere Vliespapier,
c) Wirrfaservliesschichten, deren Fasern aus chemischem Stoff mit hydrophilen Eigenschaften bestehen,
d) Schichten mit papierähnlich strukturiertem Aufbau aus Polymerfibriden mit hydrophilen Eigenschaften, beispielsweise hydrophilierte Fibride aus Polyethylen.

Hydrophilierte Polymerfibride bzw. Schichten aus diesen sind bekannt und per se nicht Gegenstand vorliegender Erfindung.

Die Bezeichnung «hydrophiles Flächengebilde » umfaßt definitonsgemäß auch Flächengebilde aus zwei oder mehr Schichten der vorstehend konkretisierten Ausbildung.

Definitionsgemäß sind unter « chemischen Stoffen mit hydrophilen Eigenschaften » solche zu verstehen, die zu wenigstens 25 Gew.-%, vorteilhaft zu mehr als 35 Gew.-%, aus wasserunlöslichen Kohlehydratderivaten, bzw. wasserunlöslichen chemisch modifizierten Kohlehydratderivaten bestehen, die ausgewählt sind aus einer Gruppe umfassend
- Cellulose- oder Stärkeäther, die aufgrund des Substitutionsgrades (DS oder MS) zu mehr als 25 Gew.-% wasserunlöslich sind, beispielsweise Carboxymethylcellulosen eines DS von < 0,3 (s. dazu Stichwörter Celluloseäther In Ullmanns Enzyklopädie der technischen Chemie, 4. Auflage, Band 9, 1975, Seite 192 ff und « Stärkeäther in R.L. Whistler, Methods In Carbohydrate Chemistry, Academic Press, New York u. Lohdon, Vol. IV, 1964, Seite 304 ff),
- thermisch vernetzte Carboxymethylcellulose nach der US-PS 26 39 239 oder der DE-OS 2314689,
- durch chemische Verbindungen vernetzte Celluloseäther nach den DE-OSen 19 12 740, 23 57 079 und 2519927,
- durch chemische Verbindungen modifizierte Celluloseäther nach der DE-OS 23 58 150,
- durch Strahlung vernetzte Kohlehydratderivate nach der DE-AS 22 64 027,
- durch chemische Verbindungen vernetzte oder anderweitig modifizierte Stärkeäther nach der DE-OS 26 34 539,
- unter speziellen Verfahrensbedingungen hergestellte Carboxymethylcellulose nach der DE-OS 21 51 973 oder der DE-PS 10 37 076,
- phosphorylierte Cellulosefasern nach der DE-OS 24 47 282,
- Cellulose- oder Stärkeäther in Salzform mit einem mindestens zweiwertigen Metallkation (wie AI⁺¹⁺, Ca^{*+}), z. B. nach der DE-OS 26 09144,
- Cellulose- oder Stärkepfropfpolymerisate nach den DE-OSen 25 16 380, 25 28 555 und 26 47 420 oder US-PS 36 61 815 oder
- durch die Trocknung oder eine spezielle Modifizierung behandelte Carboxymethylcellulose nach der DE-AS 19 32 753 oder der DE-OS 27 57 096,
- sowie bevorzugt Cellulosehydrat.

Die hydrophilen Flächengebilde haben vorteilhaft eine Dicke im Bereich von 20 bis 3 000 _{IL}m und bestehen bevorzugt aus schwammartig ausgebildeten Schichten aus Cellulosehydrat oder saugfähigem Papier, beispielsweise Vliespapier.

Die Mündungsöffnung der Schale des schalenförmigen Verpackungsbehälters wird durch die obere Umfangskante des Schalenmantels begrenzt ; vorteilhaft ragt vom Umfangsrand des Mantels ein die Schalenmündungsöffnung umlaufender Flanschrand horizontal nach außen weg.

Der Schalenmantel hat gegenüber der Horizontalen vorteilhaft eine derartige Neigung, daß der Schalenhohlraum sich in Richtung vom Schalenboden zur Hohlraummündungsöffnung hin erweitert. Schalenboden und Mantel stehen in stoffeinheitlicher integraler Verbindung miteinander.

In einer Variante der Erfindung ist das Erzeugnis derart aufgebaut, daß an der Seite des hydrophilen Flächengebildes, die dem Schalenboden abgewandt ist, eine unterbrechungsfreie flüssigkeitsundurchlässige Folie vorgesehen ist, in Form und Abmessung der Form und Abmessung der bezeichneten Fläche des hydrophilen Flächengebildes entspricht und diese vollständig abdeckt. Die wasserundurchlässige durchbruchsfreie Folie ist durch flächige oder punktuelle Verklebung, Verschweißung oder Versiegelung mit dem hydrophilen Flächengebilde verbunden. Die unterbrechungsfrei ausgebildete flüssigkeitsundurchlässige Folie hat vorteilhaft eine Dicke im Bereich von 5 bis 30 J.Lm und besteht vorteilhaft aus Kunststoff, beispielsweise Polyethylen, Polypropylen, Polystyrol oder weichmacherfreiem Polyvinylchlorid.

Das Erzeugnis kann auch derart ausgebildet sein, daß der Schalenboden nur innerhalb einer beispielsweise durch eine kreisförmige Linie bodenmittigen begrenzten Zone eine Mehrzahl von Durchbrüchen aufweist.

Die Erfindung umfaßt nach einer weiteren Variante ein Erzeugnis, bei dem auch das hydrophile Flächengebilde am perforierten Boden der Schale eine Vielzahl von Durchlaßöffnungen (Perforationen) besitzt, die in Form und Abmessung den Durchlaßöffnungen (Perforationen) des Schalenbodens angepaßt sind.

Vorteilhaft entsprechen sich dabei die Perforationen im Schalenboden und im hydrophilen Flächengebilde bezüglich Anzahl, Form und Fläche und sind bevorzugt jeweils paarweise deckungsfähig zueinander angeordnet.

Auch bei dieser besonderen Ausbildung ist die angestrebte flüssigkeitsaufsaugende und zurückhaltende Wirkung des hydrophilen Flächengebildes am Boden der Schale gewährleistet: Durch die Durchlaßöffnungen im Schalenboden hindurchtretende Flüssigkeit kommt mit den Umfangsflächen der Durchbrüche im hydrophilen Flächengebilde in Kontakt und wird dabei von diesem aufgesaugt und zurückgehalten.

Der Boden der Schale des erfindungsgemäßen Erzeugnisses kann auch derart ausgebildet sein, daß er eine Vielzahl noppenartiger, jeweils gleich hoher Auswölbungen besitzt, die vom Schalenboden in den Schalenhohlraum hinragen.

Erfindungsgemäße Erzeugnisse sind nach Verfahren herstellbar, die nachfolgend angegeben werden :
1. Man geht beispielsweise von einem aus geschlossenporig strukturierter Folie aus geschäumten Polystyrol bestehenden geeignet dimensionierten Zuschnitt aus, führt diesen durch Wärmebeaufschlagung in warmformbaren Zustand über und verformt ihn durch Tiefziehen in bekannter Weise und mittels bekannter Tiefziehvorrichtungen durch Einformen in ein Formwerkzeug, dessen formende Fläche gegengleich zur Form der gewünschten Schale ausgebildet ist, ein. Nach Abkühlung des Formkörpers aus dem Formwerkzeug werden in den Schalenboden mit Hilfe eines Mehrfach-Stanzwerkzeuges eine Vielzahl von Durchbrechungen (Perforationen) eingeformt. Danach wird auf der dem Schalenhohlraum abgewandten Oberfläche des perforierten Schalenbodens ein hydrophiles Flächengebilde, beispielsweise ein solches aus Vliespapier angeordnet und mit dieser befestigt, beispielsweise durch Verklebung, Versiegelung oder Verschweißung. Das hydrophile Flächengebilde ist in Form und Abmessung der Form und Abmessung des Schalenbodens angepaßt.
2. Die Herstellung des erfindungsgemäßen Erzeugnisses kann auch in der Weise erfolgen, daß man zunächst die Schale wie unter 1. angegeben formt, danach den Schalenboden wie angegeben an dem hydrophilen Flächengebilde befestigt und dann mittels eines Mehrfach-Stanzwerkzeuges den Schalenboden und hydrophiles Flächengebilde gleichzeitig perforiert.
3. Nach einer weiteren Variante kann das Erzeugnis auch in der Weise hergestellt werden, daß man zunächst von einem Folienzuschnitt ausgeht, wie er bei der ersten Verfahrensvariante verwendet wird, diesen dann in demjenigen Bereich, der nach seiner Warmformung mit Hilfe eines Tiefziehverfahrens zu einer Schale zur Bodenfläche derselben wird, mit einem hydrophilen Flächengebilde der Schalenbodenfläche in Form und Abmessung entsprechend derart abdeckt und an der Folie befestigt, daß die Schalenbodenfläche des Folienzuschnitts und das hydrophile Flächengebilde deckungsfähig zueinander angeordnet sind.

Die beiden genannten Elemente werden dann flächig oder punktuell miteinander verbunden, beispielsweise durch flächiges oder punktuelles Versiegeln oder Verkleben.

Danach wird das flächige Element derart mit Wärme beaufschlagt, daß der Kunststoffolienzuschnitt dabei in warmformbaren Zustand übergeführt wird. Mit Hilfe eines Tiefziehverfahrens wird dann das zweistückige Flächengebilde in die Formmulde eines Formwerkzeuges der Tiefziehvorrichtung derart eingeformt, daß die freie Oberfläche des mit dem Folienzuschnitt verbundenen hydrophilen Flächengebildes sich an der Außenseite des durch Warmformung der Folie gebildeten Schalenkörpers befindet bzw. die Standfläche des Verfahrenserzeugnisses darstellt.

Danach werden zugleich in den Schalenboden und das an diesem befestigte hydrophile Flächengebilde Durchbrüche mit Hilfe einer Stanzvorrichtung eingeformt.

Sofern ein Erzeugnis hergestellt werden soll, bei dem die Standfläche aus wasserundurchlässiger durchbruchsfreier Folie, beispielsweise Kunststoffolie besteht, geht man bei der Herstellung derselben jeweils von hydrophilen Flächengebilden aus, die auf einer Seite mit einer durchbruchsfreien wasserbeständigen Folie fest verbunden sind, beispielsweise durch Verklebung. Das einseitig mit Folien beschichtete hydrophile Flächengebilde wird dann derart am Schalenboden befestigt, daß die Kunststoffolie am hydrophilen Flächengebilde dem Schalenboden abgewandt ist.

Bei der Verfahrensdurchführung werden diese besonderen hydrophilen Flächengebilde in der Weise zum Schalenboden (gemäß der 1. Herstellungsvariante) bzw. zum Folienzuschnitt (gemäß der 3. Verfahrensvariante) angeordnet, daß jeweils die nicht durch Folie abgedeckte Seite der hydrophilen Flächengebilde dem Schalenboden bzw. der Zuschnittsoberfläche zugewandt sind.

Bei bestimmungsgemäßer Verwendung der erfindungsgemäßen Erzeugnisse, bei denen diese als Füllgut beispielsweise frisches Fleisch oder frischen Fisch enthalten, ist das schalenförmige Verpackungsbehältnis vollständig von einer vorteilhaft klarsichtigen Kunststoffolie eingehüllt, um das Füllgut zu schützen.

Die Zeichnung erläutert die Erfindung beispielhaft.

Die Figur 1 der Zeichnung zeigt im Querschnitt und in schematischer Darstellung zwei Varianten des erfindungsgemäßen Erzeugnisses, wobei aus Gründen zeichnerischer Vereinfachung der links der Linie A-B liegende Teil der Schale die Erzeugnisvariante mit durchbrechungsfreiem hydrophilen Flächengebilde am Boden der Schale und der rechts der Linie A-B liegende Teil derselben die Erzeugnisvariante zeigt, bei der das hydrophile Flächengebilde am Boden der Schale Durchlaßöffnungen besitzt.

In Figur 2 ist im Querschnitt und in schematischer Darstellung ein erfindungsgemäßes Erzeugnis dargestellt, dessen Bodeninnenseite besonders strukturiert ausgebildet ist.

Die Figur 3 zeigt in halbperspektivischer Darstellung und schematisch ein erfindungsgemäßes Erzeugnis, bei dem die Durchbrechungen im Schalenboden durch Rinnen mit diesem in Verbindung stehen.

In Figur 1 bedeutet 1 den schalenförmigen Verpackungsbehälter in seiner Gesamtheit ; 2 den Mantel der Schale ; 3 den Flanschrand am oberen Ende des Mantels ; 4 ist der Schalenhohlraum ; 5 der perforierte Schalenboden, der in integraler Verbindung mit dem stoffgleichen Mantel steht ; 6 sind Perforationen im Schalenboden ; 7 ist die Schalenbodenoberfläche, auf der das Füllgut aufliegt ; 8 ist das hydrophile Flächengebilde in seiner Gesamtheit ; 8a ist ein Durchbruch im hydrophilen Flächengebilde ; 9 ist die Standfläche des schalenförmigen Verpackungsbehälters ; 10 stellt auf dem Schalenboden aufliegendes Füllgut dar; 11 ist ein Folieneinschlag, der den schalenförmigen Verpackungsbehälter 1 allseitig umschließt.

In Figur 2 haben die Ziffern 1 bis 8 die selbe Bedeutung wie in Figur 1. Die Ziffer 12 stellt eine unterbrechungsfreie, wasserundurchlässige Folie dar; 13 sind Vorsprünge, die vom Boden der Schale in den Schalenhohlraum ragen.

Auch das in Figur 1 dargestellte Erzeugnis kann am Schalenboden Vorsprünge entsprechend 13 der Figur 2 besitzen.

Das in Figur 1 dargestellte Erzeugnis kann auch in der Weise ausgestaltet sein, daß es eine unterbrechungsfreie wasserundurchlässige Folie entsprechend 12 aus Figur 2 besitzt, die an der dem Schalenboden angewandten Seite des hydrophilen Flächengebildes angrenzt und an diesem befestigt ist.

In Figur 3 bedeutet 14 den Schalenmantel ; 15 den Schalenboden als Gesamtheit; 16 sind Durchbrechungen im Schalenboden ; 17 sind Kanäle, mit denen die Durchbrechungen 16 in Verbindung stehen.

## Patentansprüche

1. Schalenförmiger Verpackungsbehälter (1) mit perforiertem Bodenteil (5) und Flüssigkeit absorbierendem Boden, dadurch gekennzeichnet, daß er aus einer einlagig aufgebauten, aus einem einzigen Kunststofffolienzuschnitt durch Warmformung gebildeten Schale besteht und an der Außenseite des perforierten Schalenbodens (5) ein hydrophiles Flächengebilde (8) derart befestigt ist, daß seine Umfangsfläche frei liegt.

2. Schalenförmiger Verpackungsbehälter nach Anspruch 1, dadurch gekennzeichnet, daß die Schale aus geschlossenporiger Folie aus geschäumtem Polystyrol besteht.

3. Schalenförmiger Verpackungsbehälter nach Anspruch 1 oder 2, dadurch gekennzeichnet, daß das hydrophile Flächengebilde (8) schwammartig strukturiert ausgebildet ist und aus Cellulosehydrat besteht.

4. Schalenförmiger Verpackungsbehälter nach Anspruch 1 oder 2, dadurch gekennzeichnet, daß das hydrophile Flächengebilde (8) aus Vliespapier besteht.

5. Verfahren zur Herstellung eines schalenförmigen Verpackungsbehälters mit perforiertem Bodenteil durch Tiefziehen, dadurch gekennzeichnet, daß man in einem ersten Verfahrensschritt einen einzigen Zuschnitt aus einer warmformbaren einschichtigen Kunststoffolie durch Wärmebehandlung in warmformbaren Zustand überführt, diesen in einem zweiten Verfahrensschritt durch Tiefziehen in eine Schale umwandelt, in einem dritten Verfahrensschritt abkühlt und dann in einem vierten Verfahrensschritt wenigstens eine Durchbrechung (6) in den Schalenboden (5) einformt und danach in einem fünften Verfahrensschritt an der dem Schalenhohlraum abgewendeten Seite des Schalenbodens (5) einen Zuschnitt eines hydrophilen Flächengebildes (8), welches in Form und Abmessung der Form und Abmessung des Schalenbodens (5) angepaßt ist, derart befestigt, daß er die Durchbrechungen (6) abdeckt.

6. Verfahren nach Anspruch 5, dadurch gekennzeichnet, daß man es in der Weise abwandelt, daß man nach dem dritten Verfahrensschritt an der dem Schalenhohlraum (4) abgewendeten Seite des Schalenbodens (5) einen Zuschnitt eines hydrophilen Flächengebildes (8) befestigt und dann Schalenboden (5) und hydrophiles Flächengebilde (8) gleichzeitig derart perforiert, daß die Perforationsöffnung bzw. Perforationsöffnungen im Schalenboden (6) kongruent zu der Perforationsöffnung/den Perforationsöffnungen im hydrophilen Flächengebilde (8a) angeordnet sind.

7. Verfahren zur Herstellung eines schalenförmigen Verpackungsbehälters mit perforiertem Bodenteil durch Tiefziehen, dadurch gekennzeichnet, daß man zur Bildung der Schale von einem Zuschnitt aus warmformbarer Kunststoffolie ausgeht, diesen Folienzuschnitt in demjenigen Bereich, der nach Warmformung desselben mit Hilfe eines Tiefziehverfahrens zu einer Schale die Bodenfläche (5) desselben bildet, mit einem dem Schalenboden entsprechend geformten und dimensionierten hydrophilen Flächengebilde (8) derart abdeckt, daß die Schalenbodenfläche (5) und das hydrophile Flächengebilde (8) deckungsfähig zueinander angeordnet sind und das hydrophile Flächengebilde (8) mit der Folie fest miteinander verbindet und danach das flächige Element derart mit Wärme beaufschlagt, daß der Kunststoffolienzuschnitt in warmformbaren Zustand übergeführt wird, und diesen danach durch Tiefziehen in einen schalenförmigen Körper (1) derart umformt, daß sich das hydrophile Flächengebilde (8) an der Bodenaußenseite des durch Warmformung des Kunststoffolie gebildeten Schalenkörpers befindet, und danach in den Schalenboden und in das Flächengebilde zugleich Durchbrüche (6, 8a) einstanzt.

8. Verfahren nach einem der Ansprüche 5 bis 7, dadurch gekennzeichnet, daß man zur Herstellung der Schale (1) von einem Zuschnitt aus geschlossenporig strukturierter Folie aus geschäumtem Polystyrol ausgeht.

9. Verfahren nach einem der Ansprüche 5 bis 8, dadurch gekennzeichnet, daß das hydrophile Flächengebilde (8) aus Papiervlies oder schwammartig poröser Folie aus Cellulosehydrat besteht und die Befestigung desselben an der dem Schalenhohlraum (4) abgewendeten Seite des Schalenbodens (5) bzw. an der Oberfläche der zu einer Schale zu verformenden Folie durch Verklebung mittels Haftkleber erfolgt.

## Claims

1. Dish-shaped packaging container (1) having a perforated bottom section (5) and a liquid- absorbing bottom, wherein the container comprises a single-layer dish produced by thermoforming a single plastic film blank, with a hydrophilic planar structure (8) being attached to the outside of the perforated bottom (5) of the dish, in such a way that its peripheral area is exposed.

2. A dish-shaped packaging container as claimed in claim 1, wherein the dish is formed of a closed-cell film comprising foamed polystyrene.

3. A dish-shaped packaging container as claimed in claim 1 or claim 2, wherein the hydrophilic planar structure (8) has a spongelike texture and comprises cellulose hydrate.

4. A dish-shaped packaging container as claimed in claim 1 or claim 2, wherein the hydrophilic planar structure (8) comprises an absorbent paper.

5. A process for manufacturing a dish-shaped packaging container having a perforated bottom section by deep drawing, wherein a single blank comprising a hot-formable single-layer plastic film is converted into the hot-formable state by heat treating in a first process step, the blank is formed into a dish by deep drawing in a second process step, the dish is cooled in a third process step, and at least one perforation (6) is then formed in the bottom (5) of the dish in a fourth process step and, in a fifth process step, a blank of a hydrophilic planar structure (8) which corresponds in shape and dimension to the shape and dimension of the bottom (5) of the dish is thereafter attached to the bottom (5) of the dish on its side which faces away from the cavity of the dish, in such a way that it covers the perforations (6).

6. A process as claimed in claim 5, which is modified in such a way that, after the third process step, a blank of a hydrophilic planar structure (8) is attached to the bottom (5) of the dish, on its side which faces away from the cavity (4) of the dish and the bottom (5) of the dish and the hydrophilic planar structure (8) are then simultaneously perforated such that the perforation or perforations (6) in the bottom of the dish are congruent with the perforation or perforations (8a) in the hydrophilic planar structure.

7. A process for manufacturing a dish-shaped packaging container having a perforated bottom section by deep drawing, wherein a blank of a hot-formable plastic film is used to form the dish, the area of the film blank, which after thermoforming the blank into a dish with the aid of a deep drawing process, constitutes the bottom surface (5) of the dish is covered with a hydrophilic planar structure (8) which corresponds in shape and dimension to the bottom of the dish, in such a way that the bottom surface (5) of the dish and the hydrophilic planar structure (8) are arranged to be congruent and the hydrophilic planar structure (8) and the film are firmly bonded to each other and heat is then applied to the planar element, such that the plastic film blank is converted into the hot-formable state and is then formed into a dish-shaped body (1) by deep drawing in such a way that the hydrophilic planar structure (8) is present on the outer surface of the bottom of the dish-body produced by thermoforming the plastic film and thereafter perforations (6, 8a) are punched simultaneously into the bottom of the dish and the planar structure.

8. A process as claimed in any of claims 5 to 7, wherein a blank of a film having a closed-cell structure and comprising foamed polystyrene is used as a starting material for manufacturing the dish (1).

9. A process as claimed in any of claims 5 to 8, wherein the hydrophilic planar structure (8) comprises an absorbent paper or a sponge-like porous film of cellulose hydrate and is attached to the bottom (5) of the dish at its surface which faces away from the cavity (4) of the dish or to the surface of the film which is to be formed into a dish, by gluing with a contact adhesive.

## Revendications

1. Récipient d'emballage (1) en forme de barquette avec une partie fond (5) perforée et un fond absorbant les liquides, caractérisé en ce qu'il se compose d'une barquette fabriquée en une seule couche, formée à partir d'un flan unique de feuille de matière plastique par thermoformage et en ce que sur le côté extérieur du fond de barquette (5) perforé, une structure plane hydrophile (8) est fixée de telle sorte que sa surface périphérique soit libre.

2. Récipient d'emballage en forme de barquette suivant la revendication 1, caractérisé en ce que la barquette se compose d'une feuille de polystyrène expansé à pores fermés.

3. Récipient d'emballage en forme de barquette suivant les revendications 1 ou 2, caractérisé en ce que la structure plane hydrophile (8) est structurée à la manière d'une éponge et se compose d'hydrate de cellulose.

4. Récipient d'emballage en forme de barquette suivant les revendications 1 ou 2, caractérisé en ce que la structure plane hydrophile (8) se compose d'un papier absorbant.

5. Procédé de fabrication d'un récipient d'emballage en forme de barquette avec une partie fond perforée par emboutissage profond, caractérisé en ce que dans une première étape du procédé, on amène un flan unique d'une feuille de matière plastique monocouche thermoformable par traitement par la chaleur dans un état thermoformable, en ce qu'on le transforme en une barquette par emboutissage profond dans une seconde étape du procédé, en ce qu'on le refroidit dans une troisième étape du procédé, puis en ce que dans un quatrième étape du procédé, on forme au moins un percement (6) dans le fond de barquette (5) et en ce qu'on fixe ensuite, dans une cinquième étape du procédé, sur le côté du fond de barquette (5) opposé à la cavité de la barquette, un flan d'une structure plane hydrophile (8) qui est adapté par sa forme et ses dimensions à la forme et aux dimensions du fond de barquette (5), de telle sorte qu'il recouvre les percements (6).

6. Procédé suivant la revendication 5, caractérisé en ce qu'on le modifie de telle sorte qu'après la troisième étape du procédé, on fixe sur le côté du fond de barquette (5) opposé à la cavité de la barquette (4) un flan d'une structure plane hydrophile (8), puis en ce qu'on perfore simultanément le fond de barquette (5) et la structure plane hydrophile (8) de telle sorte que l'ouverture de perforation ou les ouvertures de perforations dans le fond de barquette (6) soient disposées en coïncidence avec l'ouverture de perforation/les ouvertures de perforations dans la structure plane hydrophile (8a).

7. Procédé de fabrication d'un récipient d'emballage en forme de barquette avec une partie fond perforée par emboutissage profond, caractérisé en ce que pour la formation de la barquette, on part d'un flan de feuille de matière plastique thermoformable, on recouvre ce flan de feuille, dans la région même qui, après thermoformage de celle-ci à l'aide d'un procédé d'emboutissage prodond en une barquette, forme la surface de fond (5) de celui-ci, avec une structure plane hydrophile (8) moulée et dimensionnée conformément au fond de barquette, de telle sorte que la surface du fond de barquette (5) et la structure plane hydrophile (8) soient disposées l'une par rapport à l'autre de façon à recouvrir, et en ce qu'on lie solidement entre elles la structure plane hydrophile (8) et la feuille, puis en ce qu'on traite par la chaleur l'élément plan de telle sorte que le flan de feuille de matière plastique soit amené dans un état thermoformable et en ce qu'on transforme ensuite celui-ci par emboutissage profond en un corps en forme de barquette (1), de telle sorte que la structure plane hydrophile (8) se trouve sur le côté extérieur du fond du corps de barquette formé par thermoformage de la feuille de matière plastique, et en ce qu'on découpe ensuite simultanément dans le fond de barquette et dans la structure plane des percements (6, 8a).

8. Procédé suivant l'une des revendications 5 à 7, caractérisé en ce que pour la fabrication de la barquette (1), on part d'un flan de feuille structurée à pores fermés en polystyrène expansé.

9. Procédé suivant l'une des revendications 5 à 8, caractérisé en ce que la structure plane hydrophile (8) se compose d'un papier absorbant ou d'une feuille poreuse spongieuse en hydrate de cellulose, et en ce que la fixation de celle-ci sur le côté du fond de barquette (5) opposé à la cavité de barquette (4) ou sur la surface de la feuille à transformer en barquette s'effectue par collage avec une colle de contact.
